# FASCICULE DE BREVET EUROPEEN

(11) **EP 0 388 336 B1**
(45) Date de publication et mention de la délivrance du brevet: **30.12.1992**
(21) Numéro de dépôt: 90420139.9
(22) Date de dépôt: 15.03.1990
(51) Int. Cl.: D03J 5/06

(54) **Perfectionnements aux dispositifs pincefil montés sur l'organe passe-trame des métiers à tisser à réserves de trame fixes**
Fadenklemmvorrichtungen, montiert auf dem Schussorgan von Webstühlen mit festem Reservefaden
Yarn-clamping devices mounted on the weft inserting members of looms with a fixed weft yarn reserve

(30) Priorité: 17.03.1989 FR 8903793
(43) Date de publication de la demande: 19.09.1990
(73) Titulaire: Fabre, Aimé, F-38510 Morestel (FR)
(72) Inventeur: Fabre, Aimé, F-38510 Morestel (FR)
(74) Mandataire: Monnier, Guy

(56) Documents cités:
- EP-A- 0 285 529
- FR-A- 1 453 911
- FR-A- 2 087 725

## Description

On sait que pour l'obtention de tissus industriels de grande largeur réalisés à partir de fils présentant un diamètre relativement important joint à une certaine raideur, on a généralement recours à des métiers à tisser de type classique dans lesquels l'organe passe-trame est constitué par une fausse-navette lancée à travers la foule par deux sabres latéraux, mais qui sont équipés de deux réserves de trame fixes tandis que la fausse-navette est dotée d'un dispositif pince-fil propre à saisir le fil de l'une des réserves au niveau de la lisière correspondante et à le lâcher au niveau de la lisière opposée.

Comme illustré à la fig. 1 du dessin annexé aux présentes (voir par exemple aussi le document EP-A-0 285 529), le dispositif pince-fil comprend généralement un petit bâti 1 qui est fixé contre la face inférieure de la fausse-navette 2 et qui s'étend latéralement sur le côté de celle-ci opposé au battant du métier. Sur un pivot 3 orienté parallèlement à l'axe de la fausse-navette 2 s'articule une mâchoire 4 qui présente un profil complexe, propre à définir en section transversale :
- un mors mobile 4a destiné à coopérer avec un mors fixe 1a prévu sur le bâti 1 ;
- une aile 4b tournée à l'opposé du mors 4a et soumise à l'action élastique de poussoirs verticaux 5 qui tendent à appliquer en permanence ledit mors 4a contre le mors 1a ;
- et un talon vertical d'actionnement 4c logé avec jeu à l'intérieur d'une rainure longitudinale 2a du corps de la fausse-navette 2.

L'ouverture du dispositif est opérée à l'aide de l'un ou l'autre des deux sabots 6 fixés sur les côtés du métier et profilés de façon à s'engager dans la rainure 2a de la fausse-navette et à venir ainsi porter contre le talon 4c. L'ensemble de la mâchoire 4 bascule alors autour du pivot 3 à l'encontre des poussoirs élastiques 5, ce qui a pour effet d'écarter momentanément le mors 4a du mors 1a et de libérer le fil de trame qui était pincé entre ceux-ci.

On conçoit que pour assurer un pinçage efficace en dépit de la résistance au dévidage exercée par le fil, il est nécessaire d'associer aux poussoirs 5 des ressorts 7 très puissants. Dans ces conditions, il est clair que l'effort que chaque sabot 6 doit exercer sur le talon 4c est très élevé, ce qui a pour effets d'une part de ralentir considérablement la fausse-navette 2 dans sa course, d'autre part de provoquer l'usure rapide des sabots précités.

C'est à ces inconvénients qu'entend principalement remédier la présente invention, laquelle consiste essentiellement à associer à la mâchoire un levier basculant indépendant qui, recevant l'action des sabots fixes de commande, la transmet avec démultiplication à ladite mâchoire.

Le dessin annexé, donné à titre d'exemple, permettra de mieux comprendre l'invention, les caractéristiques qu'elle présente et les avantages qu'elle est susceptible de procurer :
Comme indiqué dans le préambule ci-dessus, la fig. 1 illustre l'agencement classique d'un dispositif pince-fil monté sur une fausse-navette.
Fig. 2 est une coupe transversale montrant l'agencement d'un dispositif perfectionné établi conformément à la présente invention.
Fig. 3 est une vue en perspective représentant à l'état séparé les différents éléments constitutifs du dispositif suivant la fig. 2.

En fig. 2, on peut voir en 12 le corps de la fausse-navette contre la face inférieure duquel est rapporté un bâti 11 en forme de semelle qui dépasse latéralement pour former un mors fixe 11a, orienté obliquement vers le bas. Comme à l'accoutumée, la paroi de ce bâti 11 qui dépasse latéralement du corps 12 de la navette est équipée d'une lame ou couteau 18 pour le sectionnement du fil de trame, tandis qu'il est prévu un ergot usuel 19 fixé audit bâti 11 par des vis telles que 20 pour assurer la commande des pinces latérales fixes destinées au maintien sous tension de chaque duite.

A la manière usuelle, le dispositif pince-fil suivant l'invention comprend une mâchoire basculante 14 qui, comme illustré en fig. 3, est solidaire de deux bouts d'axe 21 orientés longitudinalement par rapport à l'axe de la navette en vue de former pivots pour ladite mâchoire. En fait, chacun de ces bouts d'axe 21 est engagé à rotation dans l'une de deux perforations 22a pratiquées côte à côte dans des dés 22 rapportés contre le corps de la navette 12 afin de permettre le basculement de la mâchoire 14.

De la même manière qu'en fig. 1, la mâchoire 14 est solidaire d'un mors mobile 14a apte à coopérer avec le mors fixe 11a sus-mentionné. A l'opposé du mors 14a, la mâchoire 14 comporte une aile 14b qui présente des empreintes 14′ propres à coopérer avec la tête de poussoirs 15, au nombre de deux dans l'exemple de réalisation envisagé. Chaque poussoir 15 coulisse dans une douille filetée 23 vissée dans un taraudage vertical d'un guide longitudinal 24 qui borde sur un côté la rainure 12a du corps 12 de la fausse-navette. Entre l'extrémité de chaque douille 23 et la tête épanouie du poussoir 15 correspondant est interposé un ressort 17 qui tend à maintenir le mors 14a appliqué contre le mors fixe 11a.

A la différence de l'agencement classique illustré en fig. 1, la mâchoire 14 ne comporte aucun talon d'actionnement. Celui-ci est en fait remplacé par l'aile verticale d'un levier 25 à profil en équerre qui, comme montré en fig. 3, est pourvu de deux bouts d'axe ou pivots 26 engagés dans la seconde des perforations 22a de chaque dé 22, de sorte que lesdits pivots se trouvent placés entre les pivots 21 de la mâchoirs 14 et les empreintes 14′ sus-indiquées. Ce levier 25 est ainsi susceptible de basculer suivant un axe parallèle à celui de la mâchoire 14, indépendamment de celle-ci.

Il convient d'observer que les bouts d'axe 26 sont portés par des bossages latéraux 25a du levier 25, bossages entre lesquels vient s'engager l'aile 14b de la mâchoire 14. Cette aile 14b vient ainsi porter contre un voile 25b qui réunit l'un à l'autre les deux bossages 25a, à la manière illustrée en fig. 3, si bien que le basculement du levier 25 suivant la flèche F de fig. 2 a pour effet de provoquer le basculement de la mâchoire 14 et l'ouverture du dispositif pince-fil à l'encontre des moyens élastiques de rappel 15-17.

On conçoit dans ces conditions que le fonctionnement du dispositif suivant l'invention est en lui-même identique à celui des dispositifs classiques, en ce sens que lorsque la fausse-navette arrive à l'une ou l'autre de ses fins de course au niveau des lisières du tissu, le sabot fixe 16 correspondant s'engage dans la rainure 12a et vient commander le levier 25 qui opère par basculement l'ouverture des mors 14a et 11a. Néanmoins, l'interposition de ce levier double 25 entre le sabot 16 envisagé et la mâchoire 14, jointe au positionnement des pivots 26 dudit levier par rapport aux pivots 21 de la mâchoire, introduit dans le système d'actionnement un effet démultiplicateur d'effort qui autorise une commande aisée du dispositif à l'ouverture en dépit de la résistance exercée sur la mâchoire par les ressorts 17 associés aux poussoirs 15 qui assurent la fermeture élastique.

En d'autres termes on peut, sans inconvénient et en réduisant l'usure des pièces, adopter pour la retenue du fil de trame des moyens élastiques beaucoup plus puissants et efficaces que dans la technique classique.

## Revendications

1. Dispositif pince-fil monté sur l'organe passe-trame en forme de fausse-navette des métiers à réserves de trame fixes pour la réalisation de tissus industriels à partir de fils à gros diamètre et à raideur marquée, du genre comportant une mâchoire (14) qui bascule autour d'un pivot (21) et qui est pourvue d'une part d'un mors mobile (14a) apte à coopérer avec un mors fixe (11a), d'autre part et à l'opposé dudit mors mobile, d'une aile (14b) soumise à l'action de moyens élastiques (15-17) qui assurent la fermeture permanente des mors précités, ceux-ci étant susceptibles de s'ouvrir sous l'effet de deux sabots fixes (16) qui s'engagent dans une rainure longitudinale (12a) du corps (12) de la fausse-navette pour actionner la mâchoire au basculement, caractérisé en ce qu'il comprend en outre un levier démultiplicateur d'effort (25) dont le pivot de basculement (26) est situé entre le pivot (21) de la mâchoire (14) et le point d'application (14′) des moyens élastiques de rappel (15-17), ledit levier (25) étant profilé pour venir porter contre l'aile (14b) de ladite mâchoire qui reçoit l'action desdits moyens élastiques.

## Patentansprüche

1. Fadenklemmvorrichtung, montiert auf dem Schußorgan in Form eines Blindschützens für Webstühle mit Reservefaden zur Herstellung von Industriegewebe aus Fäden großen Durchmessers und erheblicher Steifigkeit, mit einer Klemmbacke (14), die um eine Drehachse (21) schwenkbar ist und die einerseits mit einer beweglichen Backe (14a), welche mit einer festen Backe (11a) zusammenarbeiten kann, und andererseits und. der genannten beweglichen Backe gegenüberliegend mit einem Flügel (10b) versehen ist, der der Wirkung von federnden Mitteln (15 - 17) unterworfen ist, die das ständige Schließen der genannten Backen sicherstellen, welche sich unter der Wirkung zweier erster Schuhe (16) öffnen, mit denen sie in einer Längsnut (12a) eines Teils (12) des Blindschützens in Eingriff stehen, um die Klemmbacke zum Schwenken zu betätigen, dadurch **gekennzeichnet**, daß die Klemmvorrirhtung außerdem einen Kraftuntersetzungshebel (25) aufweist, dessen Drehachse (26) zum Schwenken zwischen der Drehachse (21) der Klemmbacke (14) und dem Angreifpunkt (14′) der federnden Mittel (15 - 17) angeordnet ist, und daß der genannte Hebel (25) ein solches Profil aufweist, daß er an dem Flügel (14b) der genannten Klemmbacke zur Anlage kommt, die unter der Wirkung der genannten federnden Mittel steht.

## Claims

1. Yarn-gripping device mounted on the weft-pass member in the form of false shuttle of looms with fixed weft reserves for making industrial fabrics from large-diameter yarns of marked stiffness, of the type comprising a jaw element (14) which tips about a pivot (21) and which is provided on the one hand with a mobile jaw (14a) adapted to cooperate with a fixed jaw (11a), on the other hand and opposite said mobile jaw, with an arm (14b) subjected to the action of elastic means (15-17) which ensure permanent closure of the said jaws, the latter being capable of opening under the effect of two fixed shoes (16) which engage in a longitudinal groove (12a) in the body (12) of the false shuttle to actuate tipping of the jaw element, characterized in that it further comprises an effort-reducing lever (25) of which the tipping pivot (26) is located between the pivot (21) of the jaw element (14) and the point (14′) of application of the elastic return means (15-17), said lever (25) being profiled to abut against that arm (14b) of said jaw element which receives the action of said elastic means.
